# EUROPÄISCHE PATENTSCHRIFT

(11) **EP 2 817 854 B1**
(45) Veröffentlichungstag und Bekanntmachung des Hinweises auf die Patenterteilung: **31.07.2019**
(21) Anmeldenummer: 13705742.8
(22) Anmeldetag: 06.02.2013
(51) Int. Cl.: H01R 13/52, H01R 4/70, H01R 11/12, H01R 24/28, H01R 43/00, H01R 43/02, H01R 4/02, H01R 4/62, H01R 12/70, H01R 103/00

(54) **VERBINDUNG EINES ERSTEN METALLISCHEN BAUTEILS MIT EINEM UMHÜLLTEN ZWEITEN METALLISCHEN BAUTEIL**
CONNECTION OF A FIRST METAL COMPONENT TO A COVERED SECOND METAL COMPONENT
LIAISON ENTRE UNE PREMIÈRE PIÈCE MÉTALLIQUE ET UNE DEUXIÈME PIÈCE MÉTALLIQUE ENROBÉE

(30) Priorität: 26.02.2012 DE 102012003537; 18.04.2012 DE 102012007870
(43) Veröffentlichungstag der Anmeldung: 31.12.2014
(73) Patentinhaber: Kromberg & Schubert Kg, 42283 Wuppertal (DE)
(72) Erfinder: BECHSTEIN, Daniel, 74336 Brackenheim (DE)
(74) Vertreter: Staeger & Sperling Partnerschaftsgesellschaft mbB
(86) Internationale Anmeldenummer: PCT/EP2013/052271
(87) Internationale Veröffentlichungsnummer: WO 2013/124151

(56) Entgegenhaltungen:
- DE-A1-102006 031 839
- DE-A1-102008 051 323
- FR-A1- 2 879 751
- JP-A- 2003 297 447
- JP-A- 2007 012 329

## Beschreibung

### Stand der Technik

Die Erfindung betrifft eine Verbindung eines ersten metallischen Bauteils mit einem umhüllten zweiten metallischen Bauteil nach dem Oberbegriff des Anspruchs 1. Weiterhin betrifft die Erfindung ein Verfahren zur Herstellung einer derartigen Verbindung nach dem Oberbegriff des Anspruchs X. Bei dem ersten metallischen Bauteil kann es sich beispielsweise um ein aus Kupfer bestehendes Bauteil, bei dem zweiten metallischen Bauteil um ein aus Aluminium bestehendes Bauteil handeln. Aus Gründen der Kostenreduzierung und Gewichtseinsparung werden vermehrt aus Aluminium bestehende Kabel im Fahrzeugbau eingesetzt. Üblicherweise sind die Kabelenden mit aus Kupfer oder anderen Metallen bestehenden Kabelschuhen garniert, die eine Befestigung der Kabel ermöglichen. Beispielsweise im Kraftfahrzeug sind derartige Kabel extremen Belastungen ausgesetzt, wie insbesondere Temperaturwechseln, Schwingungsbeanspruchungen und Feuchtigkeitseinflüssen.

Wird der Zutritt von Feuchtigkeit zu der üblicherweise durch Schweißen hergestellten Verbindung zwischen den genannten Bauteilen zugelassen, dann ist eine rasche Korrosion des Aluminiums zu befürchten, die die Festigkeit des Kabels und damit die Betriebssicherheit des gesamten Bordnetzes nachteilig beeinflusst.

Zwar wurde schon versucht, die Verbindungsstelle zwischen den Bauteilen mittels Schrumpfschlauch und/oder Schrumpfschlauch-Butylstreifendichtungen bzw. durch eine Umspritzung mit Polymeren feuchtigkeitsfest abzudichten. Diese bekannten Dichtsysteme können jedoch den für den Einsatz in der Praxis geforderten Temperaturbereich zwischen etwa -40°C und etwa + 230°C nicht abdecken und versagen daher. Abträglich für eine gute Dichtwirkung sind auch die sehr unterschiedlichen Ausdehnungskoeffizienten der eingesetzten Werkstoffe.

Aus DE 34 42 131 A1 ist ein Verfahren zum Umhüllen von mikroelektrischen Hybrid-Halbleiterschaltungen oder von mikroelektronischen Halbleiterbauelementen bekannt, bei welchem die auf einem Substrat befindlichen Bauelemente mit einer weichen, siegelfähigen Kunststoffschicht übergossen, mit einer Kunststoff-Metall-Verbundfolie abgedeckt und anschließend mit Kunstharz verkapselt werden. Bei diesem relativ aufwändigen Verfahren wird als weiche siegelfähige Kunststoffschicht beispielsweise ein niederviskoses, flüssiges Elastomer aufgebracht. Auf diese Schicht wird dann eine Kunststoff-Metall-Verbundfolie aufgelegt und mit einem Hohlstempel angepresst. Für das anschließende Vergießen bzw. Verkapseln wird dann ein Kunstharz, insbesondere ein hochgefülltes Epoxidharz verwendet.

Aus den Druckschriften DE 10 2006 031893 A1, FR 2 879 751 A1, DE 10 2008 051323 A1 und der JP 2003 297447 A sind weitere Lösungen zur Verbindung von ersten mit zweiten metallischen Leitern bekannt.

Aus EP 0 361 194 A2 ist ein Verfahren zum Umhüllen von elektrischen und elektronischen Bauelementen oder Baugruppen bekannt, bei welchem zunächst auf die mechanisch empfindlichen Bereiche eine Zwischenschicht aus einem elastischen Kunststoff und dann eine äußere Umhüllungsschicht aus einem mechanisch und chemisch stabilen Kunststoff aufgebracht werden. Dabei werden sowohl die äußere Umhüllungsschicht als auch die Zwischenschicht durch Spritzgießen einer Formmasse in einem Spritzgießwerkzeug hergestellt. Bei dem Spritzgießprozess werden zu kapselnde Bauelemente jedoch relativ hohen Druck- und Temperaturbelastungen ausgesetzt.

Aus DE 10 2004 062 457 A1 ist eine wasserabsorbierende Zusammensetzung mit unterdrückter Korrosivität in gequollenem Zustand gegenüber Kupfer, deren Verwendung in Kabelummantelungen sowie ein ummanteltes Kabel, bekannt.

Der Erfindung liegt die Aufgabe zugrunde, eine verbesserte Verbindung zwischen aus unterschiedlichen Metallen bestehenden Bauteilen bereitzustellen.

Diese Aufgabe wird durch die in Anspruch 1 angegebene Erfindung gelöst.

Ein vorteilhaftes Verfahren für die Herstellung einer derartigen Verbindung geht aus Anspruch x hervor.

### Vorteile der Erfindung

Umfangreiche Praxistest haben erwiesen, dass die erfindungsgemäß ausgestaltete Verbindung Temperaturwechselbeanspruchungen in einem Temperaturbereich zwischen etwa -40°C und + 190 °C, bei starker mechanischer Schwingungsbelastung und hoher Feuchtigkeit über lange Zeit standhält. Selbst wenn die Verbindung über viele Stunden einer Dauertemperatur von etwa 180 °C und Temperaturspitzen bis etwa 230 °C ausgesetzt wurde, konnte kein Ausfall der Verbindung festgestellt werden. Es ist daher zu erwarten, dass bei Einsatz der erfindungsgemäß ausgestalteten Verbindung die Betriebssicherheit weiter deutlich verbessert werden kann.

Weitere Vorteile ergeben sich aus den Unteransprüchen, der Beschreibung und der Zeichnung.

### Zeichnung

Ein Ausführungsbeispiel der Erfindung wird nachstehend unter Bezug auf die Zeichnung näher erläutert.

Es zeigen:
Figur 1 eine Aufsicht auf ein konfektioniertes Kabel;
Figur 2 eine Seitenansicht eines konfektionierten Kabels;
Figur 3 einen Längsschnitt durch das in Figur 1 dargestellte Kabel;
Figur 4 einen Querschnitt durch das in Figur 1 dargestellte Kabel.

### Beschreibung des Ausführungsbeispiels

Die erfindungsgemäße Verbindung wird im Folgenden unter Bezug auf die Zeichnung beispielhaft anhand eines Ausführungsbeispiels in Gestalt eines mit einem Kabelschuh konfektionierten Kabels erläutert.

Figur 1 zeigt dabei eine Aufsicht auf das mit einem Kabelschuh 2 konfektionierte Kabel 1. Figur 2 zeigt das in Figur 1 dargestellte Kabel in einer Seitenansicht. Dabei ist das erste metallische Bauelement der vorzugsweise aus Kupfer oder einer Kupferverbindung bestehende Kabelschuh 2, der vorzugsweise mit einer aus NiP bestehenden Kontaktschicht bedeckt ist, die in der Zeichnung nicht detailliert dargestellt ist. Das zweite metallische Bauelement im Sinne der Erfindung ist ein Kabel 1, das ein von einem Mantel 1.2 umhüllten Leiter 1.1 aus Aluminium umfasst. Die metallischen Komponenten 1 und 2 sind über eine vorzugsweise durch Ultraschallschweißen hergestellte Schweißverbindung miteinander verbunden. Die Schweißstelle ist von einem Mantel aus Isolierstoff 3 umfasst, der streckenweise auch den Mantel 1.2 des Kabels 1 und den Kabelschuh 2 umschließt.

Figur 3 zeigt einen Längsschnitt durch das in Figur 1 dargestellte konfektionierte Kabel 1.

Figur 4 zeigt einen Querschnitt durch das in Figur 1 dargestellte konfektionierte Kabel 1.

Im Folgenden wird ein vorteilhaftes Verfahren für die Herstellung der erfindungsgemäßen Verbindung beispielhaft anhand der Herstellung eines Kabels 1 mit Kabelschuh 2 beschrieben. Das Kabel 1 besteht aus Aluminium und ist mit einem aus einem Polyorganosiloxan (HTV Silikon) bestehenden Mantel 1.2 umgeben. Der Kabelschuh 2 besteht aus Kupfer, das mit einer Kontaktschicht aus NiP von etwa 0,3 bis etwa 5 µm Dicke, insbesondere 0,5 bis 3 µm Dicke, bedeckt ist. In dem Verbindungsbereich wird durch Entfernung des Silikonmantels 1.2 der aus Aluminium bestehende Leiter 1.1 freigelegt. Die Verbindung zwischen dem Kabelschuh 2 und dem Aluminiumkabel 1 erfolgt vorzugsweise durch Ultraschallschweißen. Der Silikonmantel 1.2 des Kabels 1 wird zunächst mittels Zellstoff und Isopropanol gereinigt. Anschließend erfolgt eine Oberflächenaktivierung des Kabels 1 in dem Verbindungsbereich und des Kabelschuhs 2 in einem isolierten Atmosphärenplasma. Anschließend wird der Verbindungsbereich mit Polyorganosiloxan (2k-LSR, Flüssigsilikon, 2 Komponenten) umspritzt, dass anschließend bei einer Temperatur von etwa 160°C bis etwa 210 °C, insbesondere bei einer Temperatur von etwa 170 °C bis etwa 210 °C, vernetzt wird.

Nachfolgende Untersuchungen der Verbindungsstelle haben gezeigt, dass das aufgebrachte 2k-Silikon (LSR) sich mit dem 1k-Silikon (HTV) des Kabelmantels verbunden hat und vorteilhaft eine dauerfeste feuchtigkeitsdichte Verbindung eingegangen ist. Auch zwischen der NiP-Schicht des Kabelschuhs und dem aufgebrachten 2k-Silikon wurde nach Vernetzung eine außerordentlich feste feuchtigkeitsundurchlässige Verbindung festgestellt.

## Patentansprüche

1. Verbindung zwischen einem ersten metallischen Bauteil (2) und einem von einem Mantel (1.2) umhüllten zweiten metallischen Bauteil, welches einen Leiter (1.1) darstellt, wobei das erste und das zweite metallische Bauteil (2, 1) durch eine Schweißverbindung miteinander verbunden sind und jeweils ein Teilbereich des ersten metallischen Bauteils (2) und ein mindestens einen Abschnitt des Mantels (1.2) umfassender Teilbereich des zweiten metallischen Bauelements von einer aufgebrachten Isolierstoffschicht (3) umfasst sind, und wobei die Isolierstoffschicht (3) umspritzt und durch Hitzeeinwirkung auf dem Mantel (1.2) vernetzt ist, so dass die Schweißstelle von einem Mantel aus dem Isolierstoff (3) umfasst ist, wobei das erste metallische Bauteil (2) ein Kabelschuh ist und einen den Leiter (1.1) umgreifenden Aufnahmebereich aufweist durch den der Leiter hindurchragt, **dadurch gekennzeichnet, dass** der Mantel (1.2) aus einem Polyorganosiloxan, nämlich HTV Silikon, und die aufgebrachte Isolierstoffschicht (3) aus einem Polyorganosiloxan, nämlich Flüssigsilikon, besteht, wobei zur Oberflächenaktivierung ein Verbindungsbereich zwischen dem Kabelschuh (2) und dem Leiter (1.1) und der zu umspritzende Teilbereich des Mantels (1.2) vor der Umspritzung einem isolierten Atmosphärenplasma ausgesetzt und anschließend bei einer Temperatur von etwa 160°C bis etwa 210°C vernetzt wurde.

2. Verbindung nach Anspruch 1, **dadurch gekennzeichnet, dass** das erste metallische Bauteil (2) aus Kupfer und dass das zweite metallische Bauteil (1) aus Aluminium besteht.

3. Verbindung nach einem der vorhergehenden Ansprüche 1 oder 2, **dadurch gekennzeichnet, dass** auf das erste metallische Bauteil (2) eine Kontaktschicht aus NiP aufgebracht ist.

4. Verfahren für die Herstellung einer Verbindung gemäß den Ansprüche 1 bis 3 zwischen einem ersten metallischen Bauteil (2) und einem von einem Mantel (1.2) umhüllten metallischen Leiter (1.1) eines Kabels (1), wobei der Mantel (1.2) des Leiters (1.1) aus einem Polyorganosiloxan, nämlich HTV Silikon, besteht, **gekennzeichnet durch** folgende Verfahrensschritte:
a) Das erste metallische Bauelement (2) wird mit einer Kontaktschicht bedeckt;
b) Ein stückweise von seinem Mantel befreites Endstück des Leiters (1.1) wird durch eine Schweißverbindung mit dem ersten metallischen Bauteil (2) verbunden;
c) Ein später mit einem Isolierstoff (3) zu umspritzender Teilbereich des Mantels (1.2) des Kabels wird mit Isopropanol gereinigt;
d) Der Verbindungsbereich zwischen dem ersten und dem zweiten metallischen Bauteil und der zu umspritzende Teilbereich des Mantels (1.2) des Kabels (1) werden zur Oberflächenaktivierung einem isolierten Atmosphärenplasma ausgesetzt;
e) Der Verbindungsbereich und wenigstens ein Teilbereich des Mantels (1.2) des Kabels (1) wird mit einem Isolierstoff (3) umspritzt, wobei der Isolierstoff (3) aus einem Polyorganosiloxan, nämlich Flüssigsilikon, besteht;
f) Der Isolierstoff (3) wird durch Erhitzen bei einer Temperatur von etwa 160°C bis etwas 210°C auf dem Mantel (1.2) vernetzt.

## Claims

1. Connection between a first metallic component (2) and a second metallic component wrapped by a sheath (1.2), which second metallic component forms a conductor (1.1), the first and the second metallic component (2, 1) being connected to one another by a welded connection and respectively a section of the first metallic component (2) and an at least one section of the sheath (1.2) comprising part of the second metallic component are surrounded by an applied insulating material layer (3), and wherein the insulating material layer (3) is encapsulated and meshed by the action of heat to the sheath (1.2) so that the welding point is surrounded by a sheath made of the insulating material (3), the first metallic component (2) being a cable lug and having a receiving region surrounding the conductor (1.1) through which the conductor (1.1) extends, **characterized in that** the sheath (1.2) consists of a polyorganosiloxane, namely HTV silicone, and the applied insulating material layer (3) consists of a polyorganosiloxane, namely liquid silicone, wherein, for surface activation, a connecting region between the cable lug (2) and the conductor (1.1) and the part of the sheath (1.2) to be encapsulated were exposed to an insulated atmospheric plasma before the encapsulation and subsequently meshed at a temperature of approximately 160°C to approximately 210°C.

2. Connection according to claim 1, **characterized in that** the first metallic component (2) consists of copper and the second metallic component (1) consists of aluminium.

3. Connection according to one of the preceding claims 1 or 2, **characterized in that** a contact layer of NiP is applied to the first metallic component (2).

4. Method for producing a connection according to claims 1 to 3 between a first metallic component (2) and a metallic conductor (1.1) of a cable (1), wrapped by a sheath (1.2), wherein the sheath (1.2) of the conductor (1.1) consists of a polyorganosiloxane, namely HTV silicone, **characterized by** the following method steps:
a) The first metallic component (2) is covered with a contact layer;
b) An end piece of the conductor (1.1) detached in pieces from its sheath is connected to the first metallic component (2) by a welded joint;
c) A part of the sheath (1.2) of the cable to be later encapsulated with an insulating material (3) is cleaned with isopropanol;
d) the connecting region between the first and the second metallic component and the partial region of the sheath (1.2) of the cable (1) to be overmoulded are exposed to an insulated atmospheric plasma for surface activation;
e) the connecting region and at least a partial region of the sheath (1.2) of the cable (1) are encapsulated with an insulating material (3), the insulating material (3) consisting of a polyorganosiloxane, namely liquid silicone;
f) the insulating material (3) is meshed by heating at a temperature of about 160°C to about 210°C on the sheath (1.2).

## Revendications

1. Connexion entre un premier composant métallique (2) et un second composant métallique enveloppé dans une gaine (1.2), dans laquelle le second composant métallique forme un conducteur (1.1), le premier et le second composant métallique (2, 1) étant connectés à l'une par l'autre par une liaison soudée et respectivement une section du premier composant métallique (2) et au moins une section de la gaine (1.2) comprenant une partie du deuxième composant métallique sont entourées d'une couche de matériau isolant appliquée (3), et dans lequel la couche de matériau isolant (3) est encapsulée et engrenée par l'action de la chaleur sur la gaine (1.2), de sorte que le point de soudure est entouré par une gaine constituée du matériau isolant (3), le premier composant métallique (2) étant une cosse de câble et ayant une région de réception entourant le conducteur (1.1) à travers lequel s'étend le conducteur (1.1), **caractérisée en ce que** la gaine (1.2) est constituée d'un polyorganosiloxane, à savoir du silicone HTV, et que la couche de matériau isolant appliquée (3) est d'un polyorganosiloxane, à savoir du silicone liquide, dans lequel, pour l'activation de surface, une région de connexion entre la cosse de câble (2) et le conducteur (1.1) et la partie de la gaine (1.2) étant encapsulés a été exposée à un plasma atmosphérique isolé avant l'encapsulation et ensuite maillé à une température d'environ 160 °C à environ 210 °C.

2. Connexion selon la revendication 1, **caractérisée en ce que** le premier composant métallique (2) est constitué de cuivre et le deuxième composant métallique (1) est constitué d'aluminium.

3. Connexion selon l'une des revendications précédentes 1 ou 2, **caractérisée en ce qu'**une couche de contact en NiP est appliquée sur le premier composant métallique (2).

4. Procédé de fabrication d'une connexion selon les revendications 1 à 3 d'un premier composant métallique (2) et un conducteur métallique (1.1) d'un câble (1), enveloppé par une gaine (1.2), la gaine (1.2) de le conducteur (1.1) est constitué d'un polyorganosiloxane, à savoir du silicone HTV, **caractérisé par** les étapes de procédé suivantes:
a) le premier composant métallique (2) est recouvert d'une couche de contact;
b) un embout du conducteur (1.1) détaché en morceaux de sa gaine est relié au premier composant métallique (2) par un joint soudé;
c) une partie de la gaine (1.2) du câble à encapsuler ultérieurement avec un matériau isolant (3) est nettoyée à l'isopropanol;
d) la région de connexion entre le premier et le deuxième composant métallique et la région partielle de la gaine (1.2) du câble (1) à surmouler sont exposées à un plasma atmosphérique isolé pour une activation de surface;
e) la région de connexion et au moins une région partielle de la gaine (1.2) du câble (1) sont encapsulées avec un matériau isolant (3), le matériau isolant (3) consistant en un polyorganosiloxane, à savoir de silicone liquide;
f) le matériau isolant (3) est maillé par chauffage sur une température d'environ 160 ° C à environ 210 ° C sur la gaine (1.2).
